# EUROPÄISCHE PATENTSCHRIFT

(11) **EP 1 741 353 B1**
(45) Veröffentlichungstag und Bekanntmachung des Hinweises auf die Patenterteilung: **02.12.2009**
(21) Anmeldenummer: 06009283.0
(22) Anmeldetag: 05.05.2006
(51) Int. Cl.: A24D 3/02

(54) **Formatbildungseinrichtung der Tabak verarbeitenden Industrie**
Garniture device for the tobacco industry
Dispositif de garniture pour l'industrie du tabac

(30) Priorität: 08.07.2005 DE 102005032366
(43) Veröffentlichungstag der Anmeldung: 10.01.2007
(73) Patentinhaber: Hauni Maschinenbau AG, 21033 Hamburg (DE)
(72) Erfinder: Meyer, Ralf, 29581 Gerdau / Bohlsen (DE); Tönsmann, Andreas, 21465 Wentorf (DE)
(74) Vertreter: Grebner, Christian Georg Rudolf

(56) Entgegenhaltungen:
- EP-A- 0 569 817
- DE-A1- 2 748 172
- DE-B- 1 101 253
- US-A- 3 485 144
- US-A- 3 645 175
- US-A- 4 535 789

## Beschreibung

Die Erfindung betrifft eine Formatbildungseinrichtung der Tabak verarbeitenden Industrie zur Bildung von Strängen der Tabak verarbeitenden Industrie, insbesondere Filtersträngen, mit mindestens einer ersten Kehle und mindestens einer zweiten Kehle, wobei zwischen erster und zweiter Kehle ein zu bildender Strang hindurchgeführt wird bzw. die zu bildenden Stränge hindurchgeführt werden, wobei die erste Kehle und die zweite Kehle mittels wenigstens einer Linearführungseinrichtung quer, insbesondere senkrecht, zur Förderrichtung des Strangs bzw. der Stränge relativ zueinander bewegbar sind.

Aus DE 1 101 253 ist eine Formatkammer einer Zigaretten- bzw. Filterstrangmaschine bekannt.

Darüber hinaus ist in EP 0 569 817 B1 eine Vorrichtung zur Herstellung von wenigstens einem fortlaufenden Strang aus Rauchmaterial offenbart, die eine Formgebungseinheit enthält, um einen kontinuierlichen Zigarettenstrang auszubilden. Hierzu weist die Formgebungseinheit eine Formgebungsschiene mit einer halbkreisförmigen Kehle auf. Dieser länglichen Kehle ist in Gegenüberlage eine Platte zugeordnet, die ebenfalls eine weitere Kehle aufweist, um einen Form gebenden Kanal zur Ausbildung eines kontinuierlichen Stranges zu bilden. Mit der Lösung nach dieser Druckschrift ist eine einfache Formatverstellung möglich.

Weiterhin offenbart US-A-3 485 144 eine Formatgarnitur für eine Zigarettenstrangmaschine, wobei eine obere und eine untere Kehle vorgesehen sind. Die obere Kehle ist in einer lang gestreckten Platte ausgebildet, die mittels einer Drehschraube in der Höhe verstellbar ist. Hierdurch wird die Höhe bzw. der Abstand zwischen der oberen und der unteren Kehle eingestellt.

Ausgehend von diesem Stand der Technik ist es Aufgabe der vorliegenden Erfindung, eine weitere Formbildungseinrichtung der Tabak verarbeitenden Industrie bereit zu stellen, bei der eine Formatverstellung beispielsweise nach einem Formatbandwechsel auf einfache Weise ausführbar ist.

Gelöst wird diese Aufgabe bei einer Formatbildungseinrichtung der Tabak verarbeitenden Industrie zur Bildung von Strängen der Tabak verarbeitenden Industrie, insbesondere Filtersträngen, mit mindestens einer ersten Kehle und mindestens einer zweiten Kehle, wobei zwischen erster und zweiter Kehle ein zu bildender Strang hindurchgeführt wird bzw. die zu bildenden Stränge hindurchgeführt werden, wobei die erste Kehle und die zweite Kehle mittels wenigstens einer Linearführungseinrichtung quer, insbesondere senkrecht, zur Förderrichtung des Strangs bzw. der Stränge relativ zueinander bewegbar sind, dadurch gelöst, dass die Linearführungseinrichtung und/oder ein für die wenigstens eine oder mehrere Linearführungseinrichtungen jeweils vorgesehener Anschlag mittels eines Antriebs, insbesondere Spindelantriebs, verstellbar sind, wobei der Antrieb mittels einer Steuereinrichtung steuerbar oder mittels einer Regeleinrichtung regelbar ist.

Mittels der Linearführungseinrichtung wird erreicht, dass der Abstand zwischen der ersten, insbesondere oberen, und der zweiten, insbesondere unteren, Kehle durch eine vertikale und geradlinige Verfahrbarkeit wenigstens einer Kehle quer zur Förderrichtung des Strangs variierbar ist, so dass eine besonders günstige Strangbildung ermöglicht ist. Durch die Linearführungseinrichtung ist eine Formatverstellung bei Filtermaschinen auf einfache Weise auszuführen, da ein so genanntes Formatpaket mit der oberen Kehle in Bezug auf die untere ortsfeste Kehle beweglich linear und geradlinig ausgeführt ist.

Um den Abstand zwischen der ersten und der zweiten Kehle präzise einstellen zu können, ist ein Anschlag für die wenigstens eine oder mehrere Linearführungseinrichtungen jeweils vorgesehen. Hierbei sind die Linearführungseinrichtung bzw. Linearführungseinrichtungen und/oder der Anschlag bzw. die Anschläge mittels eines Antriebs, insbesondere Spindelantriebs, verstellbar. Um den Abstand zwischen den formgebenden Kehlen exakt einzustellen, ist weiterhin vorgesehen, dass der Antrieb mittels einer Steuereinrichtung steuerbar oder mittels einer Regeleinrichtung regelbar ist.

Zur gleichzeitigen Herstellung mehrerer Filterstränge an einer Filterherstellungsmaschine wird vorgeschlagen, dass für mehrere Stränge jeweils eine erste Kehle und eine zweite Kehle und jeweils eine Linearführungseinrichtung vorgesehen sind.

Hierzu ist vorteilhafterweise die Steuereinrichtung oder die Regeleinrichtung mit einem, insbesondere elektrischen, Wegaufnehmer für den Anschlag oder die Linearführungseinrichtung verbunden.

Weiterhin zeichnet sich die Formatbildungseinrichtung dadurch aus, dass die erste, insbesondere obere, Kehle für einen Strang an einer Trageinheit angeordnet ist, wobei die Trageinheit oder die Trageinheiten mit der wenigstens einen Linearführungseinrichtung verbunden sind.

Bei einer Formatbildungseinrichtung einer Mehrfachstrangmaschine zur Herstellung mehrerer Filterstränge ist es von Vorteil, wenn die erste, insbesondere obere, Kehle für jeweils einen Strang an einer Trageinheit angeordnet ist, wobei die Trageinheit mit der Linearführungseinrichtung für den jeweiligen Strang verbunden ist.

Außerdem ist es günstig, wenn die zweite, insbesondere untere, Kehle für den Strang jeweils ortsfest angeordnet ist. Insbesondere sind die Trageinheit oder die Trageinheiten an einem verschwenkbaren Tragarm angeordnet.

Darüber hinaus ist es günstig, wenn die Trageinheit oder die Trageinheiten mit zwei voneinander, insbesondere in Förderrichtung des Strangs beabstandeten, Linearführungseinrichtungen verbunden sind, wodurch erreicht wird, dass der zu bildende Strang gleichmäßig geformt wird.

Um im Gegensatz zum Stand der Technik einen bestimmten und gegebenenfalls variierbaren Druck auf die Strangbildung bereit stellen zu können, weisen die Trageinheit oder die Trageinheiten jeweils mindestens ein Federelement, insbesondere ein je nach Bedarf dimensioniertes Druckfederelement, auf. Alternativ oder zusätzlich kann wenigstens ein Druckorgan, insbesondere Hubzylinder, für die Trageinheit vorgesehen sein.

Ferner wird die Aufgabe gelöst durch eine Maschine der Tabak verarbeitenden Industrie, insbesondere Filterherstellungsmaschine, die mit einer erfindungsgemäßen, voranstehend beschriebenen Formatbildungseinrichtung ausgestattet ist. Zur Vermeidung von Wiederholungen wird auf die voranstehenden Ausführungen ausdrücklich verwiesen.

Die Erfindung wird nachfolgend anhand von Ausführungsbeispielen exemplarisch und ohne Beschränkung des allgemeinen Erfindungsgedankens beschrieben, wobei auf die übrigen bezüglich der Offenbarung aller im Text nicht näher erläuterten erfindungsgemäßen Einzelheiten ausdrücklich auf die Zeichnungen verwiesen wird. Es zeigen:
- Fig. 1: eine Formatbildungseinrichtung einer Filterstrangmaschine in einer schematischen Seitenansicht
- Fig. 2: eine Formatbildungseinrichtung einer Doppel-Filterstrangmaschine in einer schematischen Seitenansicht

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

In Fig. 1 ist eine Formatbildungseinrichtung 10 einer schematisch bezeichneten Filterherstellungsmaschine F in einer Seitenansicht dargestellt. Eine Filterherstellungsmaschine ist beispielsweise unter der Bezeichnung KDF der Patentanmelderin bekannt.

Die Formatbildungseinrichtung 10 verfügt über einen Tragarm 11, der um eine Schwenkachse 12 verschwenkbar ist. Die Schwenkachse 12 ist senkrecht zur Zeichenebene ausgebildet.

Der Tragarm 11 weist ein waagerecht angeordnetes Kopfteil 13 auf, an dem ein Hubzylinder 14 angeordnet ist. Unterhalb des Kopfteils 13 ist ferner ein Formatpaket als Trageinheit 15 angeordnet, an dessen unteren Ende eine Schiene 16 mit einer senkrecht zur Zeichenebene verlaufenden Kehle 17 befestigt ist. Die Kehle 17 bildet das so genannte Oberformat für die Formatbildungseinrichtung 10.

Der Schiene 16 mit der Kehle 17 gegenüber ist eine untere Schiene 18 mit einer Kehle 19 angeordnet, wobei zwischen der oberen Kehle 17 und der unteren Kehle 19 ein Filterstrang 20 senkrecht zur Zeichenebene hindurchgeführt wird.

Zwischen der Trageinheit 15 und dem senkrechten Bereich des Tragarms 11 ist eine Linearführungseinrichtung 21 angeordnet, so dass die Trageinheit 15 zusammen mit der Schiene 16 in vertikaler Richtung geradlinig verschiebbar bzw. positionierbar ist.

Um den Abstand zwischen den Schienen 16 und 18 bzw. den Kehlen 17 und 19 auf ein vorbestimmtes und gewünschtes Maß zu begrenzen, ist am unteren Ende neben der Schiene 18 ein höhenverstellbarer Anschlag 22 angeordnet. Hierfür ist am unteren Ende des Anschlags 22 ein Antrieb 23 für den Anschlag 22 vorgesehen. Der Antrieb 23 kann beispielsweise als Spindelantrieb ausgebildet sein.

Um den Abstand zwischen den Schienen 16 und 18 bzw. den Kehlen 17 und 19 und damit den Abstand zwischen Oberformat und Unterformat exakt einstellen zu können, ist ferner am Anschlag 22 ein Sensor 24 beispielsweise in Form eines elektrischen Wegaufnehmers. Der Sensor 24 ist mit dem Antrieb 23 verbunden, so dass entsprechend einem gewünschten Abstand zwischen den Kehlen 17 und 19 der Anschlag 22 verfahren wird. Mittels des Sensors 24 wird der Antrieb 23 entsprechend geregelt. Die Trageinheit 15 wird mittels des Hubzylinders 14 und/oder einer am Kopfteil 13 angeordneten Feder 25 nach unten gedrückt, so dass zur Bildung eines gleichmäßig rund geformten Stranges 20 ausreichend Kraft auf den Strang 20 ausgeübt wird.

Als Alternative zur ausgebildeten Regeleinrichtung mit dem Sensor 24 und dem Antrieb 23 kann eine Steuereinrichtung 26 vorgesehen sein, um den Antrieb 23 zu steuern. Dies ist in Fig. 1 mit einer gestrichelten Linie entsprechend angedeutet.

Nach einem Formatbandwechsel kann beispielsweise die obere Schiene 16 in eine gewünschte Anfangsposition gestellt werden. Hierdurch wird nach dem Formatbandwechsel die Produktion von falsch dimensionierten Filtern verhindert. Mittels des Sensors 24 ist stets die Position der Schiene 16 bzw. der Trageinheit 15 in Bezug auf die untere Schiene 18 bekannt.

Fig. 2 zeigt das Beispiel einer Formatbildungseinrichtung einer Doppelstrang-Filterherstellungsmaschine F. Hierbei sind für die beiden zu bildenden Filterstränge 20 nebeneinander jeweils eine Schiene 16 mit einer oberen Kehle 17 sowie eine untere Schiene 18 mit einer Kehle 19 vorgesehen. Die beiden Filterstränge 20 werden senkrecht zur Zeichenebene gefördert.

Der in Fig. 2 eingezeichnete Tragarm 11 der Doppelstrang-Filterherstellungsmaschine F ist U-förmig ausgebildet, wobei die Öffnung des U nach unten weist. An der Unterseite des waagerecht angeordneten Kopfteils 13 sind zwei Hubzylinder 14 angeordnet, die jeweils das Formatpaket in Form der Trageinheit 15 für jeden Strang 20 nach unten drücken.

Um die Trageinheiten 15 vertikal geradlinig zu verschieben, sind an den Innenseiten des U-förmigen, nach unten offenen Tragarms 11 jeweils seitlich mindestens eine Linearführungseinrichtung 21 für die jeweiligen Trageinheiten 15 vorgesehen. Um einen individuellen Abstand zwischen den beiden Kehlen 17, 19 jedes zu bildenden Strangs 20 einhalten zu können, kann der Abstand zwischen den Schienen 16, 18 jedes Strangs 20 mittels eines entsprechenden höhenverstellbaren Anschlags 22 jeweils entsprechend und individuell eingestellt werden. Hierzu verfügt jeder Anschlag 22 über einen Antrieb 23, der entsprechend individuell gesteuert oder geregelt wird.

Zur exakten Einstellung des Abstands zwischen dem Ober- und dem Unterformat jedes Strangs 20 ist auf jeder Seite des Strangs 20 jeweils ein Sensor 24 in Form eines elektrischen Wegaufnehmers vorgesehen.

Selbstverständlich ist es im Rahmen der Erfindung möglich, eine Filterherstellungsmaschine F für mehr als zwei Filterstränge gemäß dem Erfindungsgedanken auszubilden, wobei für jeweils einen zu formenden Strang 20 der Abstand zwischen dem Unter- und dem Oberformat individuell und unabhängig von den anderen Ober- und Unterformaten über eine Linearführung in Kombination mit einem Anschlag für das Ober- oder Unterformat eingestellt werden kann. Gemäß dem Erfindungsgedanken ist hierbei zur Einstellung des Abstandes jeweils eine Linearführungseinrichtung quer, insbesondere senkrecht, zur Förderrichtung des jeweils zu bildenden Strangs vorgesehen, wobei dadurch die Kehle des Oberformats und die Kehle des Unterformats relativ zueinander bewegt werden oder relativ zueinander bewegbar sind.

### Bezugszeichenliste

- 10: Formatbildungseinrichtung
- 11: Tragarm
- 12: Schwenkachse
- 13: Kopfteil
- 14: Hubzylinder
- 15: Trageinheit
- 16: Schiene
- 17: Kehle
- 18: Schiene
- 19: Kehle
- 20: Filterstrang
- 21: Linearführungseinrichtung
- 22: Anschlag
- 23: Antrieb
- 24: Sensor
- 25: Feder
- 26: Steuereinrichtung
- F: Filterherstellungsmaschine

## Patentansprüche

1. Formatbildungseinrichtung (10) der Tabak verarbeitenden Industrie zur Bildung von Strängen (20) der Tabak verarbeitenden Industrie, insbesondere Filtersträngen (20), mit mindestens einer ersten Kehle (17) und mindestens einer zweiten Kehle (19), wobei zwischen erster (17) und zweiter Kehle (19) ein zu bildender Strang (20) hindurchgeführt wird bzw. die zu bildenden Stränge (20) hindurchgeführt werden, wobei die erste Kehle (17) und die zweite Kehle (19) mittels wenigstens einer Linearführungseinrichtung (21) quer, insbesondere senkrecht, zur Förderrichtung des Strangs (20) bzw. der Stränge (20) relativ zueinander bewegbar sind, **dadurch gekennzeichnet, dass** die Linearführungseinrichtung (21) und/oder ein für die wenigstens eine oder mehrere Linearführungseinrichtungen (21) jeweils vorgesehener Anschlag (22) mittels eines Antriebs (23), insbesondere Spindelantriebs, verstellbar sind, wobei der Antrieb (23) mittels einer Steuereinrichtung (26) steuerbar oder mittels einer Regeleinrichtung (23, 24) regelbar ist.

2. Formatbildungseinrichtung (10) nach Anspruch 1, **dadurch gekennzeichnet, dass** für mehrere Stränge (20) jeweils eine erste Kehle (17) und eine zweite Kehle (19) und jeweils eine Linearführungseinrichtung (21) vorgesehen sind.

3. Formatbildungseinrichtung (10) nach Anspruch 1 oder 2, **dadurch gekennzeichnet, dass** die Steuereinrichtung (26) oder die Regeleinrichtung (23, 24) mit einem, insbesondere elektrischen, Wegaufnehmer (24) für den Anschlag (22) oder die Linearführungseinrichtung (21) verbunden ist.

4. Formatbildungseinrichtung (10) nach einem oder mehreren der Ansprüche 1 bis 3, **dadurch gekennzeichnet, dass** die erste, insbesondere obere, Kehle (17) für einen Strang (20) an einer Trageinheit (15) angeordnet ist, wobei die Trageinheit (15) mit der wenigstens einen Linearführungseinrichtung (21) verbunden ist.

5. Formatbildungseinrichtung (10) nach einem oder mehreren der Ansprüche 1 bis 4, **dadurch gekennzeichnet, dass** die erste, insbesondere obere, Kehle (17) für jeweils einen Strang (20) an einer Trageinheit (15) angeordnet ist, wobei die Trageinheit (15) mit der Linearführungseinrichtung (21) für den jeweiligen Strang (20) verbunden ist.

6. Formatbildungseinrichtung (10) nach einem oder mehreren der Ansprüche 1 bis 5, **dadurch gekennzeichnet, dass** die zweite, insbesondere untere, Kehle (19) für den Strang (20) jeweils ortsfest angeordnet ist.

7. Formatbildungseinrichtung (10) nach Anspruch 4 oder 5, **dadurch gekennzeichnet, dass** die Trageinheit (15) oder die Trageinheiten (15) an einem verschwenkbaren Tragarm (11) angeordnet sind.

8. Formatbildungseinrichtung (10) nach einem oder mehreren der Ansprüche 1 bis 7, **dadurch gekennzeichnet, dass** die Trageinheit (15) oder die Trageinheiten (15) jeweils mit zwei voneinander, insbesondere in Förderrichtung des Strangs (20) beabstandeten, Linearführungseinrichtungen (21) verbunden sind.

9. Formatbildungseinrichtung (10) nach einem oder mehreren der Ansprüche 1 bis 8, **dadurch gekennzeichnet, dass** die Trageinheit (15) oder die Trageinheiten (15) jeweils mindestens ein Federelement (25) aufweisen.

10. Formatbildungseinrichtung (10) nach einem oder mehreren der Ansprüche 1 bis 8, **dadurch gekennzeichnet, dass** für die Trageinheit (15) oder für die Trageinheiten (15) jeweils wenigstens ein Druckorgan (14), insbesondere Hubzylinder (14), vorgesehen ist.

11. Maschine (F) der Tabak verarbeitenden Industrie, insbesondere Filterherstellungsmaschine (F), mit einer Formatbildungseinrichtung (10) nach einem oder mehreren der Ansprüche 1 bis 10.

## Claims

1. Garniture device (10) for the tobacco-processing industry for forming strands (20) for the tobacco-processing industry, in particular filter strands (20), having at least one first channel (17) and at least one second channel (19), wherein a strand or strands (20) to be formed is/are conveyed through between the first channel (17) and the second channel (19), and wherein the first channel (17) and second channel (19) can be moved, relative to one another, transversely, in particular perpendicularly, to the direction of conveyance of said strand or strands (20), by means of at least one linear guidance device (21), **characterised in that** the linear guidance device (21) and/or a stop (22), which is provided, in each case, for the at least one or more linear guidance devices (21), can be adjusted by means of a drive (23), in particular a spindle drive, it being possible to control said drive (23) by means of a control device (26) or to regulate it by means of a regulating device (23, 24).

2. Garniture device (10) according to claim 1, **characterised in that**, for a number of strands (20), a first channel (17) and a second channel (19) is provided in each case and a linear guidance device (21) is provided in each case.

3. Garniture device (10) according to claim 1 or 2, **characterised in that** the control device (26) or the regulating device (23, 24) is connected to an, in particular electrical, displacement pickup (24) for the stop (22) or the linear guidance device (21).

4. Garniture device (10) according to one or more of claims 1 to 3, **characterised in that** the first, in particular upper, channel (17) for a strand (20) is arranged on a carrying unit (15), said carrying unit (15) being connected to the at least one linear guidance device (21).

5. Garniture device (10) according to one or more of claims 1 to 4, **characterised in that** the first, in particular upper, channel (17) for one strand (20) in each case is arranged on a carrying unit (15), said carrying unit (15) being connected to the linear guidance device (21) for the respective strand (20).

6. Garniture device (10) according to one or more of claims 1 to 5, **characterised in that** the second, in particular lower, channel (19) for the strand (20) is arranged in a stationary manner in each case.

7. Garniture device (10) according to claim 4 or 5, **characterised in that** the carrying unit or units (15) is/are arranged on a swivellable carrying arm (11).

8. Garniture device (10) according to one or more of claims 1 to 7, **characterised in that** the carrying unit or units (15) is/are connected, in each case, to two linear guidance devices (21) which are spaced apart from one another, in particular in the direction of conveyance of the strand (20).

9. Garniture device (10) according to one or more of claims 1 to 8, **characterised in that** the carrying unit or units (15) has/have at least one spring element (25) in each case.

10. Garniture device (10) according to one or more of claims 1 to 8, **characterised in that** at least one pressure component (14), in particular a lifting cylinder (14), is provided for the carrying unit or units (15) in each case.

11. Machine (F) for the tobacco-processing industry, in particular a filter-manufacturing machine (F), having a garniture device (10) according to one or more of claims 1 to 10.

## Revendications

1. Dispositif de garniture (10) de l'industrie de transformation du tabac pour former des boudins (20) de l'industrie de transformation du tabac, en particulier des bouts-filtres (20), comprenant au moins une première gorge (17) et au moins une deuxième gorge (19), un boudin à former (20) ou les boudins à former ( 20) étant acheminé(s) au travers entre la première (17) et la deuxième (19) gorges, la première gorge (17) et la deuxième gorge (19) étant déplaçables l'une par rapport à l'autre au moyen d'au moins un dispositif de guidage linéaire (21) dans une direction transversale, en particulier perpendiculaire, à la direction de transport du boudin (20) ou des boudins (20), **caractérisé en ce que** le dispositif de guidage linéaire (21) et/ou une butée (22) prévue respectivement pour le dispositif de guidage linéaire, au moins au nombre de un, ou pour les dispositifs de guidage linéaire (21) sont réglables au moyen d'un entraînement (23), en particulier un d'entraînement par vis sans fin, l'entraînement (23) pouvant être commandé au moyen d'un dispositif de commande (26) ou être réglé au moyen d'un dispositif de réglage (23, 24).

2. Dispositif de garniture (10) selon la revendication 1, **caractérisé en ce que** sont prévues, pour plusieurs boudins (20), respectivement une première gorge (17) et une deuxième gorge (19) et respectivement un dispositif de guidage linéaire (21).

3. Dispositif de garniture (10) selon la revendication 1 ou 2, **caractérisé en ce que** le dispositif de commande (26) ou le dispositif de réglage (23, 24) est relié à un capteur de course (24), en particulier électrique, pour la butée (22) ou le dispositif de guidage linéaire (21).

4. Dispositif de garniture (10) selon une ou plusieurs des revendications 1 à 3, **caractérisé en ce que** la première gorge (17), en particulier supérieure, pour un boudin (20) est disposée sur une unité de support (15), l'unité de support (15) étant reliée à au moins un dispositif de guidage linéaire (21).

5. Dispositif de garniture (10) selon une ou plusieurs des revendications 1 à 4, **caractérisé en ce que** la première gorge (17), en particulier supérieure, pour respectivement un boudin (20) est disposée sur une unité de support (15), l'unité de support (15) étant reliée au dispositif de guidage linéaire (21) du boudin respectif (20).

6. Dispositif de garniture (10) selon une ou plusieurs des revendications 1 à 5, **caractérisé en ce que** la deuxième gorge (19), en particulier inférieure, pour le boudin (20) respectivement est montée fixe.

7. Dispositif de garniture (10) selon la revendication 4 ou 5, **caractérisé en ce que** l'unité de support (15) ou les unités de support (15) est(sont) disposée(s) sur un bras support (11) orientable.

8. Dispositif de garniture (10) selon une ou plusieurs des revendications 1 à 7, **caractérisé en ce que** l'unité de support (15) ou les unités de support (15) sont respectivement reliées à deux dispositifs de guidage linéaire (21) situés à distance l'un de l'autre, en particulier dans la direction de transport du boudin (20).

9. Dispositif de garniture (10) selon une ou plusieurs des revendications 1 à 8, **caractérisé en ce que** l'unité de support (15) ou les unités de support (15) présentent respectivement au moins un élément à ressort (25).

10. Dispositif de garniture (10) selon une ou plusieurs des revendications 1 à 8, **caractérisé en ce qu'**est prévu respectivement pour l'unité de support (15) ou les unités de support (15) au moins un organe de poussée (14), en particulier un vérin de levage (14).

11. Machine (F) de l'industrie de transformation du tabac, en particulier machine de fabrication de filtres (F), équipée d'un dispositif de garniture (10) selon une ou plusieurs des revendications 1 à 10.
